# EUROPÄISCHE PATENTSCHRIFT

(11) **EP 0 596 095 B1**
(45) Veröffentlichungstag und Bekanntmachung des Hinweises auf die Patenterteilung: **03.12.1997**
(21) Anmeldenummer: 93912764.3
(22) Anmeldetag: 21.05.1993
(51) Int. Cl.: C21B 13/00

(54) **VERFAHREN UND EINRICHTUNG ZUM ERHITZEN UND SCHMELZEN VON STÜCKIGEM EISENSCHWAMM**
PROCESS AND DEVICE FOR HEATING AND MELTING LUMPS OF SPONGE IRON
PROCEDE ET DISPOSITIF PERMETTANT DE CHAUFFER ET FAIRE FONDRE DU FER SPONGIEUX EN MORCEAUX

(30) Priorität: 21.05.1992 DE 4216891
(43) Veröffentlichungstag der Anmeldung: 11.05.1994
(73) Patentinhaber: MANNESMANN Aktiengesellschaft, 40213 Düsseldorf (DE)
(72) Erfinder: WELLS, William, Aylesbear, Exeter EX5 2JL (GB)
(74) Vertreter: Blumbach, Kramer & Partner
(86) Internationale Anmeldenummer: EP9301290
(87) Internationale Veröffentlichungsnummer: WO9323575

(56) Entgegenhaltungen:
- EP-A- 0 063 924
- EP-A- 0 192 912
- DE-A- 3 421 878

## Beschreibung

Die Erfindung betrifft ein Verfahren gemäß dem Oberbegriff des Patentanspruches 1. Ferner bezieht sie sich auf eine Einrichtung gemäß dem Oberbegriff des Patentanspruches 10.

Bei einem bekannten Verfahren der genannten Art werden metallische Eisenträger in einem über einem Schmelzofen angeordneten Chargiergutvorwärmer erhitzt und dann dem Schmelzofen zugeführt. Eine wirtschaftliche Betriebsweise ist in diesem Fall nur möglich, wenn als Eisenträger Materialien verwendet werden, die keine zu große Reaktivität gegenüber Sauerstoff aufweisen, weil nur dann durch eine Nachverbrennung der Abgase aus dem Schmelzofen der Energieinhalt dieser Abgase für die Vorwärmung wirtschaftlich genutzt werden kann. Soll stükkiges direktreduziertes Material, d.h. stückiger Eisenschwamm, vorerhitzt werden, dann verlangt dessen hohe Reaktivität, insbesondere bei Temperaturen oberhalb 500°C, eine reduzierende Atmosphäre um größere Oxidationsverluste beim Erhitzen des Eisenschwamms zu verhindern. Zu diesem Zweck hat man den Eisenschwamm mit Koks vermischt in einem Vorwärmer aufgeheizt. Ein solches Verfahren bedingt jedoch einen erheblichen Überschuß an energiereichen Abgasen und setzt Gasverbraucher in der Nähe der Anlage voraus.

Der Erfindung liegt die Aufgabe zugrunde, bei einem Verfahren der im Oberbegriff des Anspruches 1 genannten Art ein Vorerhitzen des hochreaktiven Eisenschwamms auf Temperaturen von etwa 850°C ohne wesentliche Oxidationsverluste zu ermöglichen und gleichzeitig einen Überschuß an energiereichen Abgasen zu vermeiden. Ferner soll eine Einrichtung zur Durchführung dieses Verfahrens angegeben werden.

Das erfindungsgemäße Verfahren ist durch die Merkmale des Anspruches 1 gekennzeichnet. Vorteilhafte Ausgestaltungen des Verfahrens sind den Ansprüchen 2 bis 9 zu entnehmen. Die erfindungsgemäße Einrichtung ist durch die Merkmale des Anspruches 10 gekennzeichnet. Vorteilhafte Ausgestaltungen dieser Einrichtung sind in den restlichen Ansprüchen beschrieben.

Bei dem erfindungsgemäßen Verfahren wird die unterschiedliche Reaktivität des Eisenschwamms bei unterschiedlich hohen Temperaturen dadurch nutzbar gemacht, daß das Vorwärmen des Eisenschwamms in mehreren Stufen durchgeführt wird und jeder der Vorwärmstufen eine bestimmte Temperatur und eine bestimmte Gasatmosphäre zugeordnet wird. Während bei hohen Temperaturen von 800 bis 900°C der Eisenschwamm nur mit reduzierenden Gasen aufgeheizt werden kann, ist es in Vorwärmstufen niedrigerer Temperatur, wie 250 bzw. 500°C, möglich, den Eisenschwamm in neutraler Atmosphäre aufzuheizen. Durch geeignete individuelle Steuerung von Temperatur und Gasatmosphäre in den einzelnen Vorwärmstufen läßt sich eine wesentliche Erhöhung der Wirtschaftlichkeit erzielen. Mit der erfindungsgemäßen Einrichtung läßt sich die Unterteilung in verschiedene Vorwärmstufen und die Steuerung von Temperatur und Gasatmospähre in diesen Vorwärmstufen auf konstruktiv besonders einfache Weise realisieren.

Die Erfindung wird anhand einer Figur näher erläutert, die eine schematische Darstellung der einzelnen Verfahrensschritte eines Ausführungsbeispiels der Erfindung zeigt.

In der Figur ist schematisch ein Verfahren zum Schmelzen von Eisenschwamm 10 dargestellt mit vier übereinander angeordneten Vorheizkammern 11 bis 14, die mit feuerfestem Material ausgekleidet sind, einem unter der vierten Vorheizkammer 14 angeordneten transportierbar ausgebildeten Kupolofen 15, einem Koksspeicher 16 mit einer Zuführleitung 17 zum Kupolofen 15, einem Rekuperator 18, einer Gasreinigungsanlage 19 und einem Kohlespeicher 20.

Die erste Vorheizkammer 11 ist rechteckig ausgebildet und weist einen Gasauslaß 21 auf, der über eine Leitung 22 mit der Gasreinigungsanlage 19 verbunden ist, und eine Chargieröffnung 23, durch die Eisenschwamm 10 und Kalkstein 24 in die erste Vorheizkammer 11 eingebracht werden können. Der Boden der ersten Vorheizkammer 11 ist verschieblich gelagert und zum Öffnen und Schließen der Vorheizkammer 11 als Schieber 25 ausgebildet, um vorbestimmte Mengen Eisenschwamm 10 und Kalkstein 24 unmittelbar in die darunterliegende Vorheizkammer 12 zu bringen.

Weiterhin ist die Vorheizkammer 12 im oberen Bereich abgestuft und ebenfalls rechteckig ausgebildet.

Durch die abgestufte Ausbildung wird ein Gasraum 26, d.h. ein feststofffreier Bereich in der Vorheizkammer 12 gebildet.

Die dritte und vierte Vorheizkammer 13, 14 sind entsprechend der zweiten Vorheizkammer 12 ausgebildet, nämlich ebenfalls abgestuft und mit einem Schieber 28 bzw. 29 als Zwischenboden zwischen den Kammern 12/13 bzw. 13/14. Die Schieber 25, 28 bzw. 29 sind maximal über die Breite der jeweils darunter liegenden Stufe verschiebbar, so daß durch die durch das Verschieben des Schiebers 25, 28 bzw. 29 entstehende Öffnung der Eisenschwamm 10 und der Kalkstein 24 in die jeweils darunter liegende Vorheizkammer 12, 13 bzw. 14 fallen bzw. ausgetragen werden können. Somit ist über die Schieber 25, 28 und 29 der Materialfluß von der ersten in die vierte Vorheizkammer 11, 14 steuerbar.

Die vierte Vorheizkammer 14 weist keinen Schieber auf. Sie verjüngt sich vielmehr im unteren Bereich und ist über eine Dosierklappe 33 mit dem Kupolofen 15 verbunden. Die Vorheizkammer 12, 13 bzw. 14 ist jeweils mit einem Brenner 30, 31 bzw. 32 versehen, der in den zugehörigen Gasraum 26, 27 bzw. 50 der betreffenden Vorheizkammer mündet. Zudem weist die vierte Vorheizkammer 14 in der unteren Hälfte einen weiteren Brenner 34 auf.

Die Vorheizkammern 11 bis 14 sind unmittelbar übereinander und versetzt angeordnet. Dabei ist die dritte Vorheizkammer 13 auf der unteren Stufe der vierten Vorheizkammer 14, die zweite Vorheizkammer 12 auf der unteren Stufe der dritten Vorheizkammer 13 und die erste Vorheizkammer 11 auf der unteren Stufe der zweiten Vorheizkammer 12 angebracht. Die Vorheizkammern 11 bis 13 weisen Gaseinlässe 35, 36 bzw. 37 auf, die jeweils direkt oberhalb des betreffenden Schiebers 25, 28 bzw. 29 in der angrenzenden Seitenwand der benachbarten, abgestuften Vorheizkammer 12, 13 bzw. 14 angeordnet sind.

Bei dem Kupolofen 15 handelt es sich um einen bekannter Bauart mit einem Koksbett 48, das über die Zuführleitung 17 mit Koks 38 aus dem Koksspeicher 16 ergänzt werden kann.

Weiterhin weist der Kupolofen 15 eine Abstichöffnung 39, Brenner 40 und eine Abgasöffnung 41 auf. Diese ist über eine Leitung 42 mit dem Rekuperator 18 und mit den Brennern 30 bis 32 und 34 derart verbunden, daß das Abgas aus dem Kupolofen 15 in einem steuerbaren Verhältnis, teilweise zum Rekuperator 18 und teilweise zu den Brennern 30 bis 32, 34 geleitet werden kann. Etwa 40 bis 80 % des Abgases werden in den Rekuperator 18 zum Aufheizen der Verbrennungsluft auf etwa 815°C und der Rest zu den Brennern geleitet.

Desweiteren ist der Kohlespeicher 20 und eine Sauerstoffquelle 43 über Leitungen 44 jeweils mit den Brennern 30 bis 32, 34, 40 verbunden. Luft 45 ist über eine Leitung 46 den Brennern 30 bis 32, 34 zuführbar.

Über eine Leitung 47 wird dem Brenner 40 die im Rekuperator 18 vorgewärmte Luft zugeführt, die zur Verringerung des Koksverbrauchs zusammen mit Kohle aus dem Kohlespeicher 20 in den Kupolofen eingeblasen werden kann.

Über die Brenner 30 bis 32, 34, 40 ist Kalk und/oder vorgewärmte Luft oder Kohle in der erforderlichen Menge einbringbar. Statt bzw. ergänzend zur Kohle können aber auch andere fossilie Brennstoffe, wie Erdgas, Öl oder synthetische Brennstoffe in die Vorheizkammern 12 bis 14 bzw. den Kupolofen 15 eingebracht werden.

Zudem kann mittels der Brenner 30 bis 32, 34 und der Leitung 42 das Abgas aus dem Kupolofen 15 den Vorheizkammern 12 bis 14 zugeführt werden.

Die dargestellte und erläuterte Vorrichtung ist zum Erhitzen und Schmelzen von mit Sauerstoff sehr reaktivem Eisenschwamm 10 mittels fossilier Brennstoffe bestimmt, um flüssiges Eisen mit einem Kohlenstoffgehalt von über 3 % und einer Temperatur über 1400°C zu gewinnen.

Dabei wird beispielsweise 1075 kg Eisenschwamm 10 pro 1000 kg gewonnenes Eisen benötigt. Der Eisenschwamm 10 hat eine typische Zusammensetzung von 85 bis 90 % metallisches Eisen, 0,5 % Kohlenstoff und 10 % Eisenoxid. Der Eisenschwamm 10 wird zusammen mit Kalkstein 24 über die Chargieröffnung 23 in die erste Vorheizkammer 11 gegeben. Hierbei wird vorzugsweise pro Tonne erzeugtes Eisen 115 kg Kalkstein hinzugegeben.

Durch die Anordnung des Kupolofens 15 und der Vorheizkammern 11 bis 14 übereinander kann das Gemisch aus Eisenschwamm 10 und Kalkstein 24 mit dem Öffnen der jeweiligen Schieber 25, 28 und 29 in die jeweils darunter liegende Vorheizkammer 12, 13, 14 fallen. Dabei wird die Menge, die in die nächste Vorheizkammer 12, 13, 14 ausgebracht werden soll, über den Verschiebeweg des Schiebers 25, 28 bzw. 29 und die Dauer, in der der Schieber 25, 28 bzw. 29 in der geöffneten Position verweilt, gesteuert.

Durch Öffnen der Dosierklappe 33 gelangt dann der vorgewärmte Eisenschwamm 10 und der Kalk in vorbestimmter, abgewogener Menge aus der vierten Vorheizkammer 14 in den Kupolofen 15.

In der ersten Vorheizkammer 11 herrschen neutrale Bedingungen, d.h. weder oxidierende noch reduzierende Bedingungen. Der Eisenschwamm 10 und der Kalkstein 24 werden hier durch die aus der Vorheizkammer 12 ausströmenden und durch den Gaseinlaß 35 einströmenden heißen Gase auf 250°C erwärmt. Dabei durchströmt das Gas die Schüttung aus in die erste Vorheizkammer 11 eingebrachtem stückigem Eisenschwamm 10 und stückigem Kalkstein 24 und gibt Wärme an Eisenschwamm 10 und Kalkstein 24 ab. Über den Gasauslaß 21 und die Leitung 22 wird das Gas zur Gasreinigungsanlage geleitet, wo es gereinigt wird.

Die Temperatur und die Atmosphäre, also die Gaszusammensetzung in den einzelnen Vorheizkammern 11 bis 14, werden durch hier nicht dargestellte Temperaturmeß- und Gasanalysegeräte ermittelt. Mittels der Brenner 30 bis 32, 34 können dann die neutralen/reduzierenden Bedingungen in den einzelnen Vorheizkammern 11 bis 12 eingestellt und gehalten bzw. geändert werden. Diese Steuerung erfolgt dabei in bekannter Weise rechnergestützt.

Durch die Brenner 30 bis 32, 34 wird entsprechend den Anforderungen in den einzelnen Vorheizkammern 11 bis 14 Abgas aus dem Kupolofen 15 direkt oder über den Rekuperator abgekühlt in die Vorheizkammer 12, 13 bzw. 14 eingeblasen. Zudem können die Brenner 30 bis 32, 34 Kohle mit Luft 45 und /oder Sauerstoff verbrennen, um die Vorheizkammer 12, 13, 14 zusätzlich zu erwärmen.

Der Eisenschwamm 10 und der Kalkstein 24 werden in der ersten Vorheizkammer 11 auf etwa 250°C, in der zweiten Vorheizkammer 12 auf etwa 500°C, in der dritten Vorheizkammer 13 auf etwa 800°C und in der vierten Vorheizkammer 14 auf etwa 850°C erhitzt.

In der dritten und vierten Vorheizkammer 13 und 14 erfolgt die Erwärmung unter reduzierenden Bedingungen, indem entsprechend Abgas aus dem Kupolofen 15 in die Vorheizkammern 12 und 13 geleitet wird. Dabei soll der Kohlenmonoxidanteil im Gasgemisch CO₂+CO über 25 % liegen.

Bis zum vierten Vorheizofen 14 wird der Kalkstein 24 in Kalk umgewandelt und dient dann im Kupolofen 15 als Flußmittel für den geschmolzenen Eisenschwamm 10.

Der aufgeheizte Eisenschwamm 10 und der Kalk wird dann in den Kupolofen 15 mittels der Dosierklappe 33 eingebracht. Der Kupolofen 15 ist mit dem Koksbett 48 versehen, wobei der Koks 38 eine Größe bis zu etwa 20 cm aufweist.

In den Kupolofen 15 wird durch den Rekuperator auf 850°C vorgewärmte heiße Luft über den Brenner 40 in das Koksbett 48 geblasen. Aufgrund der dadurch freiwerdenden Energie schmelzen Eisenschwamm und Kalk und fließen gemeinsam durch das Koksbett 48. Mit Durchtritt der Schmelze nach unten durch das Koksbett 48 steigt die Temperatur der Schmelze weiter an, und Kohlenstoff löst sich im Eisen. Am Fuße des Kupolofens 15 sammelt sich dann die Schmelze, die eine Zusammensetzung von über 3 % Kohlenstoff und über 95 % reines Eisen aufweist. Über das Abstichloch 39 ist die Schmelze dann zur weiteren Verarbeitung aus dem Kupolofen 15 ausbringbar.

Die Koksmenge, die für das Verfahren benötigt wird, beträgt etwa 175 kg pro gewonnener Tonne Eisen. Die für das Verfahren benötigte Menge Koks 38 kann vermindert werden, wenn entweder im Kupolofen 15 oder auch in den Vorheizkammern 12 bis 14 zusätzlich Kohle zum Aufheizen verwendet wird.

Die Koksmenge kann weiterhin auf 80 bis 100 kg pro Tonne vermindert werden, indem die Verbrennungsprozesse mit Sauerstoff und zusätzlichen Brennstoffen, wie Kohle, Erdgas, Öl oder synthetischen Brennstoffen unterstützt werden.

## Patentansprüche

1. Verfahren zum Erhitzen und Schmelzen von stückigem Eisenschwamm,
bei dem der Eisenschwamm in einen Vorwärmer chargiert,
hier durch Hindurchleiten von heißen Gasen durch die Schüttung im Wärmeaustausch erhitzt wird,
dann vom Vorwärmer auf ein, mittels Sauerstoff oder Heißluft, erhitztes Koksbett eines Schmelzofens gebracht und hier geschmolzen wird, und
die Schmelze nach dem Durchdringen des Koksbett im unteren Teil des Schmelzofens gesammelt wird, wobei
das heiße Gas für den Vorwärmer wenigstens teilweise aus dem Abgas des Schmelzofens gewonnen wird,
dadurch **gekennzeichnet,** daß
das Erhitzen des Eisenschwamms im Vorwärmer in wenigstens zwei getrennten Vorwärmstufen mit unterschiedlichen Temperaturen erfolgt, denen der Eisenschwamm nacheinander zugeführt wird, und in denen die Temperatur und die Gasatmosphäre jeweils individuell derart gesteuert werden, daß durch die Temperatur und Zusammensetzung der in die Vorwärmstufen eingeleiteten heißen Gase in der ersten Vorwärmstufe mit niedrigster Temperatur eine chemisch neutrale Gasatmosphäre und in der letzten Vorwärmstufe mit höchster Temperatur eine reduzierende Gasatmosphäre eingestellt wird.

2. Verfahren nach Anspruch 1, dadurch **gekennzeichnet,** daß in der reduzierenden Gasatmosphäre das Verhältnis$\frac{\text{CO}}{{\text{CO}}_{\text{2}} \text{+CO}} \text{> 25 %}$ ist.

3. Verfahren nach Anspruch 1 oder 2, dadurch **gekennzeichnet**, daß bei mehr als zwei Vorwärmstufen mit unterschiedlichen abgestuften Temperaturwerten das Verhältnis$\frac{\text{CO}}{{\text{CO}}_{\text{2}} \text{+CO}}$ auf einen mit dem Temperaturwert steigenden Wert eingestellt wird.

4. Verfahren nach einem der Ansprüche 1 bis 3, dadurch **gekennzeichnet,** daß vier Vorwärmstufen vorgesehen sind, in denen etwa die folgenden Temperaturwerte eingestellt werden:
Stufe 1: 250°C
Stufe 2: 500°C
Stufe 3: 800°C
Stufe 4: 850°C.

5. Verfahren nach einem der Ansprüche 1 bis 4, dadurch **gekennzeichnet,** daß die heißen Gase einer Vorwärmstufe höherer Temperatur wenigstens teilweise in eine Vorwärmstufe niedrigerer Temperatur eingeleitet werden.

6. Verfahren nach Anspruch 5, dadurch **gekennzeichnet,** daß die heißen Gase vor dem Einleiten in die Vorwärmstufe niedrigerer Temperatur zur Steuerung von Temperatur und Gasatmosphäre dieser Vorwärmstufe mit Zusatzgasen vermischt werden.

7. Verfahren nach einem der Ansprüche 1 bis 6, dadurch **gekennzeichnet,** daß in die einzelnen Vorwärmstufen Abgas aus dem Schmelzgefäß eingeleitet wird, und die Steuerung von Temperatur und Gasatmosphäre in den einzelnen Vorwärmstufen durch Beimischen von in einem Rekuperator abgekühltem Abgas des Schmelzgefäßes und Teilverbrennung dieses Abgases oder eines zusätzlichen Brennstoffes mit einem sauerstoffhaltigen Gas, insbesondere Luft, durchgeführt wird.

8. Verfahren nach einem der Ansprüche 1 bis 7, dadurch **gekennzeichnet,** daß in dem Rekuperator Luft vorgewärmt wird, die der Verbrennungszone des Koksbetts des Schmelzofens als Heißluft zugeführt wird.

9. Verfahren nach einem der Ansprüche 1 bis 8, dadurch **gekennzeichnet**, daß stückiger Eisenschwamm gemeinsam mit Kalkstein im Vorwärmer erhitzt und dann dem Schmelzofen zugeführt wird.

10. Einrichtung zum Erhitzen und Schmelzen von stückigem Eisenschwamm mit einem oberhalb eines Schmelzofens (15) angeordneten Vorwärmer, der oben eine Chargiereinrichtung (23) für den Eisenschwamm (10) und einen Gasauslaß (21), unten eine Austragvorrichtung (33) zum Austragen des erhitzten Eisenschwamms aus dem Vorwärmer in den Schmelzofen (15), ferner in wenigstens einer der Seitenwände Düsen und/oder Brenner (30, 31, 32, 34) zum Einleiten von heißen Gasen in den Vorwärmer aufweist, dadurch **gekennzeichnet**, daß der Vorwärmer wenigstens zwei Vorheizkammern (11, 12, 13, 14) enthält, die jeweils übereinander angeordnet sind, wobei die oberste Kammer (11) im oberen Bereich den Gasauslaß (21) und die Chargiereinrichtung (23) für den Eisenschwamm (10) und die unterste (14) im Bodenbereich die Austragsvorrichtung (33) enthält, ferner im Bereich des Zwischenbodens zwischen zwei benachbarten Kammern eine Austragvorrichtung (25, 28, 29) zum Austragen des Eisenschwamms von der jeweils oberen in die jeweils untere Kammer sowie ein Gaseinlaß (35, 36, 37) für die Einleitung von Gas in die jeweils obere Kammer vorgesehen ist, wobei der Gaseinlaß (35, 36, 37) mit der jeweils unteren Kammer (12, 13, 14) und mit jeweils einem Gasraum (26, 27, 50) in Verbindung steht, in den wenigstens eine Düse und/oder ein Brenner (30, 31, 32) münden.

11. Einrichtung nach Anspruch 10, dadurch **gekennzeichnet**, daß die Vorheizkammern (11, 12, 13, 14) des Vorwärmers einen rechteckigen Querschnitt aufweisen und unter Bildung jeweils eines Gasraumes (26, 27, 50) gegenseitig seitlich versetzt angeordnet sind.

12. Einrichtung nach Anspruch 10 oder 11, dadurch **gkennzeichnet,** daß die Zwischenböden als Schieber (25, 28, 29) ausgebildet sind.

13. Einrichtung nach einem der Ansprüche 10 bis 12, dadurch **gekennzeichnet,** daß die Gaseinlässe (35, 36, 37) im Bereich der Zwischenböden (25, 28, 29) jeweils durch einen Spalt zwischen dem betreffenden Zwischenboden und einer sich nach oben anschließender Kammerwand gebildet sind.

14. Einrichtung nach einem der Ansprüche 10 bis 13, dadurch **gekennzeichnet**, daß die Austragsvorrichtung der untersten Kammer (14) als Dosierklappe (33) ausgebildet ist.

15. Einrichtung nach einem der Ansprüche 10 bis 14, dadurch **gekennzeichnet**, daß jeder Vorheizkammer (11, 12, 13, 14) wenigstens ein Temperaturfühler und wenigstens ein Gassensor zur individuellen Steuerung von Temperatur und Gasatmosphäre in der betreffenden Vorheizkammer zugeordnet sind.

## Claims

1. A process for heating and melting sponge iron in lump form,
in which the sponge iron is charged into a preheater,
heated therein by passing hot gases through the fill in heat exchange relationship,
then passed from the preheater on to a coke bed heated by means of oxygen or hot air in a melting furnace and there melted, and
the molten material after passing through the coke bed is collected in the lower part of the melting furnace, wherein
the hot gas for the preheater is at least partially obtained from the waste gas of the melting furnace,
characterised in that
the operation of heating the sponge iron in the preheater is effected in at least two separate preheating stages at different temperatures, to which the sponge iron is successively fed, and in which the temperature and the gas atmosphere are respectively individually controlled in such a way that, by virtue of the temperature and the composition of the hot gases which are introduced into the preheating stages, a chemically neutral gas atmosphere is set in the first preheating stage at the lowest temperature and a reducing gas atmosphere is set in the last preheating stage at the highest temperature.

2. A process according to claim 1 characterised in that the reducing gas atmosphere has the ratio:$\frac{\text{CO}}{{\text{CO}}_{\text{2}} \text{+CO.}} \text{> 25%}$

3. A process according to claim 1 or claim 2 characterised in that, when there are more than two preheating stages with different stepped temperature values, the ratio$\frac{\text{CO}}{{\text{CO}}_{\text{2}} \text{+CO}}$ is set to a value which rises with the temperature value.

4. A process according to one of claims 1 to 3 characterised in that there are provided four preheating stages in which approximately the following temperatures are set:
Stage 1: 250°C
Stage 2: 500°C
Stage 3: 800°C
Stage 4: 850°C.

5. A process according to one of claims 1 to 4 characterised in that the hot gases of a preheating stage at higher temperature are at least partially introduced into a preheating stage at lower temperature.

6. A process according to claim 5 characterised in that the hot gases are mixed with additional gases before being introduced into the preheating stage at lower temperature, to control the temperature and the gas atmosphere of said preheating stage.

7. A process according to one of claims 1 to 6 characterised in that waste gas from the melting vessel is introduced into the individual preheating stages and control in respect of temperature and gas atmosphere in the individual preheating stages is effected by adding waste gas from the melting vessel, which gas has been cooled in a recuperator, and partial combustion of said waste gas or an additional fuel with an oxygen-bearing gas, in particular air.

8. A process according to one of claims 1 to 7 characterised in that air is preheated in the recuperator, the air being fed to the combustion zone of the coke bed of the melting furnace as hot air.

9. A process according to one of claims 1 to 8 characterised in that sponge iron in lump form is heated jointly with limestone in the preheater and then fed to the melting furnace.

10. Apparatus for heating and melting sponge iron in lump form, comprising a preheater which is arranged above a melting furnace (15) and which at the top has a charging means (23) for the sponge iron (10) and a gas outlet (21), and at the bottom a discharge means (33) for the discharge of the heated sponge iron from the preheater into the melting furnace (15), and also in at least one of the side walls nozzles and/or burners (30, 31, 32, 34) for the introduction of hot gases into the preheater, characterised in that the preheater includes at least two preheating chambers (11, 12, 13, 14) which are respectively arranged one above the other, wherein the uppermost chamber (11) in the upper region includes the gas outlet (21) and the charging means (23) for the sponge iron (10) and the lowermost chamber (14) contains the discharge means (33) in the bottom region, and also provided in the region of the intermediate bottom member between two adjacent chambers is a discharge means (25, 28, 29) for the discharge of sponge iron from the respective upper chamber into the respective lower chamber and a gas inlet (35, 36, 37) for the introduction of gas into the respective upper chamber, wherein the gas inlet (35, 36, 37) is communicated with the respective lower chamber (12, 13, 14) and with a respective gas space (26, 27, 50) into which at least one nozzle and/or burner (30, 31, 32) open.

11. Apparatus according to claim 10 characterised in that the preheating chambers (11, 12, 13, 14) of the preheater are of rectangular cross-section and are arranged in mutually laterally offset relationship, forming a respective gas space (26, 27, 50).

12. Apparatus according to claim 10 or claim 11 characterised in that the intermediate bottom members are in the form of sliders (25, 28, 29).

13. Apparatus according to one of claims 10 to 12 characterised in that the gas inlets (35, 36, 37) are formed in the region of the intermediate bottom members (25, 28, 29) by a respective gap between the respective intermediate bottom member and an upwardly adjoining chamber wall.

14. Apparatus according to one of claims 10 to 13 characterised in that the discharge means of the lowermost chamber (14) is in the form of a metering flap (33).

15. Apparatus according to one of claims 10 to 14 characterised in that associated with each preheating chamber (11, 12, 13, 14) are at least one temperature sensor and at least one gas sensor for individual control of the temperature and gas atmosphere in the respective preheating chamber.

## Revendications

1. Procédé pour chauffer et faire fondre de la mousse de fer en morceaux,
dans lequel on charge la mousse de fer dans un dispositif de préchauffage,
dans celui-ci, on la réchauffe par échange de chaleur en faisant traverser des gaz chauds à travers la charge,
on amène alors la mousse du dispositif de préchauffage sur un lit de coke chauffé au moyen d'oxygène ou d'air chaud dans un four de fusion, et on la fait fondre dans celui-ci, et
on recueille la mousse après la traversée du lit de coke dans la partie inférieure du four de fusion, et
les gaz chauds pour le dispositif de préchauffage sont récupérés au moins en partie des gaz d'échappement du four de fusion,
caractérisé en ce que
Le chauffage de la mousse de fer dans le dispositif de préchauffage a lieu suivant au moins deux étages de préchauffage séparés à des températures différentes, auxquels on amène la mousse de fer l'un après l'autre, et dans lesquels on commande individuellement la température et l'atmosphère gazeuse de telle manière que grâce à la température et à la composition des gaz chauds introduits dans les étages de préchauffage, on établit dans le premier étage de préchauffage avec la température la plus basse une atmosphère de gaz chimiquement neutre, et dans le dernier étage de préchauffage avec la température la plus haute une atmosphère de gaz réductrice.

2. Procédé selon la revendication 1, caractérisé en ce que dans l'atmosphère de gaz réductrice, le rapport CO/(CO₂ + CO) est supérieur à 25%.

3. Procédé selon l'une ou l'autre des revendications 1 et 2, caractérisé en ce que dans le cas où le nombre d'étages de préchauffage est supérieur à 2, avec des valeurs de température étagées différentes, le rapport CO/(CO₂ + CO) est établi à une valeur croissante avec la valeur de la température.

4. Procédé selon l'une des revendications 1 à 3, caractérisé en ce que l'on prévoit quatre étages de préchauffage, dans lesquels on établit approximativement les valeurs de température suivantes :
étage 1 : 250°C
étage 2 : 500°C
étage 3 : 800°C
étage 4 : 850°C.

5. Procédé selon l'une des revendications 1 à 4, caractérisé en ce que les gaz chauds d'un étage de préchauffage à température plus élevée sont amenés au moins partiellement dans un étage de préchauffage à température plus basse.

6. Procédé selon la revendication 5, caractérisé en ce que les gaz chauds sont mélangés avec des gaz additionnels, avant l'introduction dans l'étage de préchauffage à température plus faible, afin de commander la température et l'atmosphère gazeuse de cet étage de préchauffage.

7. Procédé selon l'une des revendications 1 à 6, caractérisé en ce que dans les étages de préchauffage individuels on introduit des gaz d'échappement provenant du récipient de fusion, et en ce que la commande de la température et de l'atmosphère gazeuse dans les étages de préchauffage individuels est exécutée en mélangeant des gaz d'échappement refroidis dans un récupérateur et provenant du récipient de fusion, et par combustion partielle de ces gaz d'échappement, ou d'un carburant additionnel avec un gaz contenant de d'oxygène, en particulier de l'air.

8. Procédé selon l'une des revendications 1 à 7, caractérisé en ce que dans le récupérateur on préchauffe de l'air qui est admis dans la zone de combustion du lit de coke du four de fusion, sous forme d'air chaud.

9. Procédé selon l'une des revendications 1 à 8, caractérisé en ce que l'on réchauffe de la mousse de fer en morceaux conjointement avec du calcaire dans le dispositif de préchauffage, et qu'on l'admet ensuite au four de fusion.

10. Appareil pour chauffer et faire fondre de la mousse de fer en morceaux, comprenant un dispositif de préchauffage agencé au-dessus d'un four de fusion (15), lequel comporte en haut un dispositif de chargement (23) pour la mousse de fer (10) et une sortie de gaz (21), en bas un dispositif d'extraction (33) pour extraire la mousse de fer chauffée hors du dispositif de préchauffage jusque dans le four de fusion (15), et en outre dans l'une au moins des parois latérales des buses et/ou des brûleurs (30, 31, 32, 34) pour introduire des gaz chauds dans le dispositif de préchauffage, caractérisé en ce que le dispositif de préchauffage comprend au moins deux chambres de préchauffage (11, 12, 13, 14), qui sont agencées respectivement l'une au-dessus de l'autre, dans lesquelles la chambre la plus haute (11) dans la région supérieure contient la sortie de gaz (21) et le dispositif de chargement (23) pour la mousse de fer (10), et la chambre la plus basse (14) contient dans la région du fond le dispositif d'extraction (33), et en ce qu'il est en outre prévu dans la région du plancher intermédiaire entre deux chambres voisines un dispositif d'extraction (25, 28, 29) pour extraire la mousse de fer depuis la chambre respectivement supérieure jusque dans la chambre respectivement inférieure, ainsi qu'une entrée de gaz (35, 36, 37) pour introduire le gaz dans la chambre respectivement supérieure, et dans lequel l'entrée de gaz (35, 36, 37) est en communication avec la chambre respectivement inférieure (12, 13, 14) et avec respectivement une chambre de gaz (26, 27, 50), dans laquelle débouche au moins une buse et/ou un brûleur (30, 31, 32).

11. Dispositif selon la revendication 10, caractérisé en ce que les chambres de préchauffage (11, 12, 13, 14) des dispositifs de préchauffage présentent une section transversale rectangulaire, et en ce qu'elles sont agencées en décalage latéral les unes par rapport aux autres en formant respectivement une chambre de gaz (26, 27, 50).

12. Dispositif selon l'une ou l'autre des revendications 10 et 11, caractérisé en ce que les planchers intermédiaires sont réalisés sous forme de coulisseaux (25, 28, 29).

13. Dispositif selon l'une des revendications 10 à 12, caractérisé en ce que les entrées de gaz (35, 36, 37) dans la région des planchers intermédiaires (25, 28, 29) sont respectivement réalisées par une fente entre les planchers intermédiaires concernés et une paroi de chambre qui s'y raccorde vers le haut.

14. Dispositif selon l'une des revendications 10 à 13, caractérisé en ce que le dispositif d'extraction de la chambre la plus basse (14) est réalisé sous forme d'un volet de dosage (33).

15. Dispositif selon l'une des invitations 10 à 14, caractérisé en ce qu'à chaque chambre de préchauffage (11, 12, 13, 14) sont associés au moins un capteur de température et au moins un capteur de gaz pour la commande individuelle de la température et de l'atmosphère gazeuse dans la chambre de préchauffage concernée.
